# EUROPÄISCHE PATENTSCHRIFT

(11) **EP 1 760 322 B1**
(45) Veröffentlichungstag und Bekanntmachung des Hinweises auf die Patenterteilung: **26.09.2018**
(21) Anmeldenummer: 06018163.3
(22) Anmeldetag: 31.08.2006
(51) Int. Cl.: F04D 29/42, F04D 29/62, F04D 13/06

(54) **Pumpe für Teich-, Aquarien- oder dergleichen Anlagen**
Pond or aquarium pump
Pompe pour étangs ou aquariums

(30) Priorität: 06.09.2005 DE 202005014071 U
(43) Veröffentlichungstag der Anmeldung: 07.03.2007
(73) Patentinhaber: Oase GmbH, 48477 Hörstel-Riesenbeck (DE)
(72) Erfinder: Hanke, Andreas, 49080 Osnabrück (DE); Bülter, Christoph, 48477 Hörstel (DE)
(74) Vertreter: Engelmann, Kristiana

(56) Entgegenhaltungen:
- EP-A1- 0 778 649
- DE-A1- 1 959 087
- DE-A1- 4 024 194
- DE-A1- 19 914 579
- FR-A- 1 281 446
- FR-A1- 2 524 080
- JP-A- H03 286 775
- US-A- 4 516 915

## Beschreibung

Die vorliegende Erfindung betrifft eine Pumpe für Teich-, Aquarien- oder dergleichen Anlagen mit einem in einem Motorgehäuse befindlichen Synchronmotor, der einen permanentmagnetischen Rotor sowie einen Stator aufweist, wobei der Rotor mittels einer inneren Wandung von dem Stator getrennt ist. Weiterhin weist das Gehäuse einen zumindest einen Strömungskanal ausbildenden Gehäuseteil auf.

Eine gattungsgemäße Pumpe ist beispielsweise aus der DE 195 09 454 bekannt. Bei dieser Pumpe ist es von Nachteil, daß für eine Wartung der Pumpe das Gehäuse großflächig geöffnet werden muß, wodurch auch Bereiche, die möglicherweise nicht der Reinigung bedürfen, freigelegt werden.

Eine weitere, gattungsgemäße Pumpe ist beispielsweise aus der DE 40 24 194 bekannt. Bei einer Öffnung des Gehäuses zu Wartungszwecken verlieren die rotationsbeweglichen Teile ihre axiale Lagerung, so dass je nach Montageposition Teile freigelegt werden können, welche keiner Wartung bedürfen. Des Weiteren kann ist ein Ausschluss des Eindringens von Verschmutzungen in den motorischen Teil der Pumpe bei Wartungsarbeiten aufgrund des Fehlens eines zweiten Lagers in axialer Richtung nicht gewährleistet werden. Daher weist eine solche Pumpe eine vergleichsweise geringe Wartungsfreundlichkeit auf.

Es ist daher Aufgabe der vorliegenden Erfindung, eine gattungsgemäße Pumpe wartungsfreundlicher und im Übrigen allgemein verbessert auszubilden.

Die Aufgabe wird gelöst durch eine Pumpe nach dem Oberbegriff des Anspruchs 1, welche sich dadurch auszeichnet, daß sie einen abnehmbaren, den Rotor drehbar festlegenden Montageflansch aufweist, an dem der einen Strömungskanal ausbildende Gehäuseteil lösbar befestigt ist. Durch den erfindungsgemäß ausgebildeten Montageflansch kann ein Gehäuseteil abgenommen werden, so daß das auf dem Rotor sitzende Pumpenrad der Reinigung zugänglich wird, ohne weitere Teile des Motorgehäuses öffnen zu müssen. Weiterhin ist es durch die Befestigungsvorrichtung möglich, verschiedene, jedoch identisch anbringbare Gehäuseteile an der Pumpe festzulegen. Die Pumpe kann auf diese Weise für unterschiedliche Einsatzzwecke verwendet werden.

Vorteilhafterweise erstreckt sich eine der Antriebssteuerung dienende Platine in dem Motorgehäuse hinter der Wicklung des Stators. Anders als im Stand der Technik, bei dem die Platine eine von dem Stator wegweisende Position einnimmt, kann das Motorgehäuse aufgrund des einhergehenden geringeren Platzbedarfes der Funktionsteile für eine Vielzahl von Gehäuseformen verwendet werden. Dieses erhöht weiterhin den Einsatzbereich der erfindungsgemäßen Pumpe.

Weitere Vorteile und Einzelheiten der Erfindung lassen sich den nachfolgend beschriebenen Unteransprüchen sowie den schematischen Zeichnungen des erfindungsgemäßen Gegenstandes entnehmen. In den Figuren zeigt:
- Fig. 1: eine explosionsartige Darstellung eines Gegenstands der Erfindung,
- Fig. 2: eine Seitenansicht der in der Fig. 1 gezeigten, explosionsartig dargestellten Teile,
- Fig. 3: einen Querschnitt durch einen Teil eines erfindungsgemäßen Gegenstandes.

Fig. 1 zeigt eine erfindungsgemäße Pumpe für Teich-, Aquarien- oder dergleichen Anlagen. Innerhalb eines Teilbereiches eines Motorgehäuses 1 ist ein Synchronmotor angeordnet, der einen permanentmagnetischen Rotor 2 aufweist, der wiederum in einem in dieser Figur nicht dargestellten Stator 3 läuft. Der Rotor weist endseitig ein Pumpenrad 4 sowie einen Lagerschild 5 auf, der der Abdeckung einer Gehäuseöffnung 6 dient. Durch diese Gehäuseöffnung 6 kann der Rotor 2 zwischen die im Inneren des Motorgehäuses 1 befindlichen Polschuhe des Synchronmotors eingesetzt werden.

Erfindungsgemäß ist ein Montageflansch 7 vorgesehen, der den der Lagerung des Rotors 2 dienenden Lagerschild 5 fest gegen einen Anlagebereich 8 drückt, wodurch der Rotor 2 pumpenradseitig gelagert ist. Durch die Abnahme des Montageflansches 7 läßt sich der Rotor 2 aus seiner Lagerposition herausnehmen.

Der Montageflansch 7 weist auf der dem Lagerschild 5 abgewandten Seite eine Befestigungsvorrichtung 9 in Form eines Bajonettverschlusses auf. Dieser Bajonettverschluß ermöglicht eine sichere Festlegung des Gehäuseteils 11. Diese Art der Befestigung eignet sich insbesondere für hohe Fördervolumina, die mit dem Synchronmotor der erfindungsgemäßen Pumpe erreicht werden können. Gleichzeitig ist der Gehäuseteil 11 jedoch auf einfache Art und Weise abnehmbar.

Als vorteilhaft hat es sich erwiesen, für eine sichere Festlegung des Gehäuseteils 11 den Montageflansch 7 mit zumindest zwei, besser noch vier Rastbereichen 12 zu versehen, über die der Gehäuseteil 11 besonders gut festgelegt ist. Zusammen bilden die Rastbereiche 12 mit den Raststegen 14 des Gehäuseteils 11 die Befestigungsvorrichtung 9 aus.

Das Anbringen des Gehäuseteils erfolgt geführt und ist daher ebenfalls einfach. Gleichzeitig dienen Schrauben 13 der sicheren Festlegung des Montageflansches 7 an dem den Motor beinhaltenden Teil des Motorgehäuses 1.

Der Gehäuseteil 11 weist weiterhin zwei Bereiche auf, die Strömungskanäle 15 und 16 zum Weiterfördern bzw. Ansaugen des Wassers darstellen. Für eine gute Weiterförderung des zu pumpenden Wassers ist hierbei der Ausström- bzw. druckseitige Kanal 16 radial von der Drehachse des Rotors wegführend angeordnet. Gleichzeitig verläuft der Wasserzuführkanal 15 konzentrisch zur Drehachse des Rotors. Sowohl der zuführende als auch der wasserabführende Kanal 16 bzw. 15 besitzen Anschlußbereiche 18 in Form von Gewinden, über die weitere Leitungen angebracht werden können. Die erfindungsgemäße Pumpe ist so in ein komplexeres System integrierbar. Sie kann beispielsweise als Förderpumpe für einen Wasserfilter oder ein Wasserspiel sowie über oder unter Wasser verwendet werden.

Bei Andruck des Montageflansches 7 an den Lagerschild 5 ist der Rotor 2 durch ein vom Lagerschild 5 beaufschlagtes Lager 19 sicher im Motorgehäuse 1 gelagert. Ebenfalls drückt der Lagerschild 5 in der Betriebsstellung der Pumpe gegen ein fest mit dem Motorgehäuse 1 verbundenes Spaltrohr 21, welches den elektrifizierte Funktionsteile aufweisenden inneren Bereich des Motorgehäuses 1 vor dem Eindringen von Wasser schützt. Das Spaltrohr 21 stellt somit eine innere Wandung des Motorgehäuses dar, die den Rotor 2 von dem Stator 3 trennt. Vorteilhafterweise weist das Spaltrohr 21 an seinem Pumpenrad 4 abgewandten Ende ebenfalls ein Lager 20 für den Rotor auf.

Zur zusätzlichen Abdichtung des Innenraumes gegen das Eindringen von Wasser sind die strombeaufschlagten Funktionsteile inklusive der für die Antriebssteuerung vorgesehen Platine von einer Vergußmasse umgeben, die ebenfalls das Spaltrohr 21 mit dem Motorgehäuse 1 verbindet. Des weiteren dichtet eine Dichtung 22 das Spaltrohr 21 gegenüber dem vergossenen Motorbereich ab, damit bei der Montage die Vergußmasse nicht in die nicht zu vergießenden Bereiche eindringt.

Für die Anbringung des Motorgehäuses 1 in unterschiedliche Positionen dient ein Anschluß 23, der insbesondere für einen nicht wiedergegebenen Stellfuß verwendet werden kann. Gleichwohl können statt des für die Anbringung eines Stellfußes vorgesehenen Anschlusses 23 auch andersgeformte Befestigungselemente an dem Motorgehäuses 1 vorgesehen sein, mit denen die Pumpe auf die gewünschte Art eingesetzt werden kann.

Weiterhin liegt es im Rahmen der Erfindung, nicht benötigte Gehäusebereiche, die aufgrund der äußeren Gestaltung des Gehäuses entstehen, jedoch für keine Funktionsteile verwendet werden, mittels einer Trennwand 24 von den übrigen mit Funktionsteilen der Pumpe belegten Gehäusebereichen zu trennen. Hierdurch ergibt sich neben der Verbesserung des optischen Eindruckes auch ein verminderter Verbrauch der benötigten Vergußmasse.

Es gereicht der erfindungsgemäßen Pumpe außerdem zum Vorteil, im Bereich des strömenden Wasser eine Frostschutzsicherung vorzusehen. Diese bewahrt die Pumpe bei innerhalb des Motorgehäuses gefrierendem Wasser vor Schäden. Der Gehäuseteil 11 weist hierfür zumindest eine mit geschlossenporigem aber elastischem Schaum ausgefüllte Seitenkammer 25 auf, die direkt in den wasserführenden Bereich einmündet. Gefrierendes Wasser kann sich in diese Seitenkammer 25 hinein ausdehnen, ohne innerhalb des Motorgehäuses 1 Schäden zu verursachen.

## Patentansprüche

1. Pumpe für Teich-, Aquarien- oder dergleichen Anlagen, mit einem in einem Motorgehäuse (1) befindlichen Synchronmotor, der einen permanentmagnetischen Rotor (2) sowie einen Stator (3) aufweist, wobei der Rotor (2) mittels einer inneren Wandung des Motorgehäuses (1) von dem Stator (3) getrennt ist, sowie mit einem einen Strömungskanal (15, 16) ausbildenden Gehäuseteil (11), **gekennzeichnet durch** einen abnehmbaren, den Rotor drehbar in dem Motorgehäuse festlegenden Montageflansch (7), an dem der Gehäuseteil (11) mittels einer Befestigungsvorrichtung (9) lösbar befestigt ist.

2. Pumpe nach Anspruch 1, **dadurch gekennzeichnet, dass** der Montageflansch (7) ein die innere Wandung ausbildendes Spaltrohr (21) gegenüber dem weiteren Motorgehäuse abdichtet.

3. Pumpe nach einem der Ansprüche 1 oder 2, **dadurch gekennzeichnet, dass** der Montageflansch (7) einen der Lagerung des Rotors (2) dienenden Lagerschild (5) festlegt.

4. Pumpe nach einem der Ansprüche 1 bis 3, **dadurch gekennzeichnet, dass** der Montageflansch (1) in seiner Funktionsstellung zwischen einem Pumpenrad (4) und dem Rotor (2) angeordnet ist.

5. Pumpe nach einem der Ansprüche 1 bis 4, **dadurch gekennzeichnet, dass** die Befestigungsvorrichtung (9) ein Bajonettverschluss ist.

6. Pumpe nach Anspruch 5, **dadurch gekennzeichnet, dass** der Bajonettverschluss zumindest zwei Rastbereiche (12) aufweist.

7. Pumpe nach einem der Ansprüche 1 bis 6, **dadurch gekennzeichnet, dass** der Gehäuseteil (11) zwei Strömungskanäle (15, 16) ausbildet.

8. Pumpe nach Anspruch 7, **dadurch gekennzeichnet, dass** ein Strömungskanal (16) radial von der Drehachse des Rotors (2) wegführt.

9. Pumpe nach einem der Ansprüche 7 bis 8, **dadurch gekennzeichnet, dass** ein Strömungskanal (15) konzentrisch zur Drehachse des Rotors (2) verläuft.

10. Pumpe nach einem der Ansprüche 1 bis 9, **dadurch gekennzeichnet, dass** der Gehäuseteil (11) zumindest einen Anschlussbereich (18) zur Anbringung einer Leitung aufweist.

11. Pumpe nach einem der Ansprüche 1 bis 10, **dadurch gekennzeichnet, dass** das Motorgehäuse (1) einen Anschluss (23) für einen Stellfuß oder dergleichen aufweist.

12. Pumpe nach einem der Ansprüche 1 bis 11, **gekennzeichnet durch** eine Antriebssteuerung, die sich zumindest teilweise auf einer neben einer Wicklung des Stators (3) erstreckenden Platine befindet.

13. Pumpe nach einem der Ansprüche 1 bis 12, **dadurch gekennzeichnet, dass** ein nicht benötigter Gehäusebereich mittels einer Trennwand (24) von dem übrigen Innenraum des Motorgehäuses (1) getrennt ist.

14. Pumpe nach einem der Ansprüche 1 bis 13, **gekennzeichnet durch** eine Frostschutzsicherung.

15. Pumpe nach einem der Ansprüche 1 bis 14, **dadurch gekennzeichnet, dass** die Frostschutzsicherung eine mit geschlossenporigem Schaum ausgefüllte Seitenkammer (25) aufweist.

## Claims

1. Pump for pond, aquarium or similar systems, comprising a synchronous motor that is arranged in a motor housing (1) and has a permanently magnetic rotor (2) and a stator (3), the rotor (2) being separated from the stator (3) by means of an internal wall of the motor housing (1), and comprising a housing part (11) that forms a flow channel (15, 16), **characterised by** a removable mounting flange (7) that rotatably fixes the rotor in the motor housing and to which the housing part (11) is releasably fastened by means of a fastening device (9).

2. Pump according to claim 1, **characterised in that** the mounting flange (7) seals off a can (21), forming the internal wall, from the further motor housing.

3. Pump according to either claim 1 or claim 2, **characterised in that** the mounting flange (7) fixes an end shield (5) that bears the rotor (2).

4. Pump according to any of claims 1 to 3, **characterised in that**, in the functional position thereof, the mounting flange (1) is arranged between an impeller (4) and the rotor (2).

5. Pump according to any of claims 1 to 4, **characterised in that** the fastening device (9) is a bayonet connector.

6. Pump according to claim 5, **characterised in that** the bayonet connector comprises at least two latching regions (12).

7. Pump according to any of claims 1 to 6, **characterised in that** the housing part (11) forms two flow channels (15, 16).

8. Pump according to claim 7, **characterised in that** a flow channel (16) leads radially away from the axis of rotation of the rotor (2).

9. Pump according to either claim 7 or claim 8, **characterised in that** a flow channel (15) extends concentrically to the axis of rotation of the rotor (2).

10. Pump according to any of claims 1 to 9, **characterised in that** the housing part (11) comprises at least one connection region (18) for attaching a line.

11. Pump according to any of claims 1 to 10, **characterised in that** the motor housing (1) comprises a connection (23) for an adjustable foot or the like.

12. Pump according to any of claims 1 to 11, **characterised by** a drive controller that is located at least in part on a plate extending adjacently to a winding of the stator (3).

13. Pump according to any of claims 1 to 12, **characterised in that** an unnecessary housing region is separated from the remaining interior of the motor housing (1) by means of a partition (24).

14. Pump according to any of claims 1 to 13, **characterised by** anti-freeze protection.

15. Pump according to any of claims 1 to 14, **characterised in that** the anti-freeze protection comprises a side chamber (25) filled with closed-cell foam.

## Revendications

1. Pompe pour pièces d'eau, aquariums ou installations similaires, comprenant un moteur synchrone qui est situé dans un carter de moteur (1) et qui comporte un rotor magnétique permanent (2) et un stator (3), le rotor (2) étant séparé du stator (3) au moyen d'une paroi intérieure du carter de moteur (1), et un élément de carter (11) formant un conduit d'écoulement (15, 16), **caractérisée par** une bride de montage amovible (7) qui fixe le rotor de manière rotative dans le carter du moteur et sur laquelle l'élément de carter (11) est fixé de manière amovible au moyen d'un dispositif de fixation (9).

2. Pompe selon la revendication 1, **caractérisée en ce que** la bride de montage (7) assure l'étanchéité d'une gaine (21), formant la paroi intérieure, par rapport à l'autre carter de moteur.

3. Pompe selon l'une des revendications 1 ou 2, **caractérisée en ce que** la bride de montage (7) définit un flasque (5) servant au logement des paliers du rotor (2).

4. Pompe selon l'une des revendications 1 à 3, **caractérisée en ce que** la bride de montage (1) est dispose dans sa position fonctionnelle entre une roue de pompe (4) et le rotor (2).

5. Pompe selon l'une des revendications 1 à 4, **caractérisée en ce que** le dispositif de fixation (9) est un joint à baïonnette.

6. Pompe selon la revendication 5, **caractérisée en ce que** le joint à baïonnette comporte au moins deux zones d'encliquetage (12).

7. Pompe selon l'une des revendications 1 à 6, **caractérisée en ce que** l'élément de boîtier (11) forme deux conduits d'écoulement (15, 16).

8. Pompe selon la revendication 7, **caractérisée en ce qu'**un conduits d'écoulement (16) s'éloigne radialement de l'axe de rotation du rotor (2).

9. Pompe selon l'une des revendications 7 à 8, **caractérisée en ce qu'**un conduit d'écoulement (15) s'étend concentriquement à l'axe de rotation du rotor (2).

10. Pompe selon l'une des revendications 1 à 9, **caractérisée en ce que** l'élément de boîtier (11) comporte au moins une zone de raccordement (18) destinée à la fixation d'un conduit.

11. Pompe selon l'une des revendications 1 à 10, **caractérisée en ce que** le carter de moteur (1) comporte un raccord (23) destiné un pied ajustable ou analogue.

12. Pompe selon l'une des revendications 1 à 11, **caractérisée par** une commande d'entraînement qui se trouve au moins partiellement sur un circuit imprimé s'étendant à côté d'un enroulement du stator (3).

13. Pompe selon l'une des revendications 1 à 12, **caractérisée en ce qu'**une zone de boîtier non nécessaire est séparée de l'espace intérieur restant du carter de moteur (1) au moyen d'une paroi de séparation (24).

14. Pompe selon l'une des revendications 1 à 13, **caractérisée par** une protection contre le gel.

15. Pompe selon l'une des revendications 1 à 14, **caractérisée en ce que** la protection contre le gel comporte une chambre latérale (25) remplie de mousse à pores fermées.
